# EUROPÄISCHE PATENTSCHRIFT

(11) **EP 3 291 703 B1**
(45) Veröffentlichungstag und Bekanntmachung des Hinweises auf die Patenterteilung: **22.07.2020**
(21) Anmeldenummer: 16720124.3
(22) Anmeldetag: 03.05.2016
(51) Int. Cl.: A47B 88/427

(54) **VORRICHTUNG UND VERFAHREN ZUM FESTLEGEN EINES SCHUBELEMENTES**
DEVICE AND METHOD FOR FIXING A PUSH ELEMENT
DISPOSITIF ET PROCÉDÉ POUR IMMOBILISER UN ÉLÉMENT COULISSANT

(30) Priorität: 04.05.2015 DE 102015106855
(43) Veröffentlichungstag der Anmeldung: 14.03.2018
(73) Patentinhaber: Paul Hettich GmbH & Co. KG, 32278 Kirchlengern (DE)
(72) Erfinder: STUFFEL, Andreas, 31675 Bückeburg (DE); WEIDLICH, Jürgen, 32289 Rödinghausen (DE); BUHMEIER, Marvin, 32469 Petershagen (DE); MEYER, Helmut, 31675 Bückeburg (DE)
(74) Vertreter: Dantz, Jan Henning
(86) Internationale Anmeldenummer: PCT/EP2016/059886
(87) Internationale Veröffentlichungsnummer: WO 2016/177729

(56) Entgegenhaltungen:
- WO-A1-2015/120493
- DE-A1-102011 000 724
- DE-U1-202004 001 791
- US-A1- 2014 314 347

## Beschreibung

Die vorliegende Erfindung betrifft ein Möbel nach dem Oberbegriff des Anspruches 1 und ein Verfahren zum Festlegen eines Schubelementes.

Die EP 1 285 604 offenbart eine Vorrichtung zur Fixierung eines Schubkastens an einer Schiene einer Auszugsführung, bei der ein am Schubkasten befestigbares Basisteil und ein an der Auszugsführung festlegbares Rastelement vorgesehen sind. Für einen Ausgleich des Abstandes der Führungsschienen der Auszugsführungen ist das Rastelement relativ zu dem Basisteil in gewissen Toleranzen verschiebbar. Durch die Ausbildung des Rastelementes und des Basisteils als Kunststoffteil sind die Haltekräfte begrenzt, gerade bei schweren Schubkästen, die in Auszugsrichtung bis zur maximalen Auszugsposition verfahren werden. Zudem ist es wünschenswert, den Schubkasten möglichst exakt innerhalb des Möbelkorpus zu positionieren, um ein ansprechendes Fugenbild zu erhalten.

Die WO 2009/149479 offenbart eine Vorrichtung zum lösbaren Kuppeln einer Schublade mit einer Auszugsführung, bei der ein Halteteil und ein Gegenhalteteil über ein elastisches Materialstück miteinander verbunden sind. Dies führt zu einer Reduzierung der Positionsgenauigkeit in Längsrichtung. In seitliche Richtung ist der Schubkasten über eine Rastvorrichtung an der Schiene festlegbar. Bei den genormten Anschlagtests für Schubkästen, bei denen die Schubkästen mit Beladung herausgezogen werden, ergeben sich allerdings nur vergleichsweise geringe Haltekräfte einer solchen Rastverbindung.

Die DE 10 2011 000 724 A1 zeigt einen Werkstattwagen, bei dem ein Schubkasten in einer geschlossenen Position an einem Korpus verriegelbar ist. Der Verriegelungsmechanismus umfasst einen stegförmigen Halter, der in einen Klemmexzenter einfügbar ist.

In der DE 20 2004 001 791 U1 ist eine Dämpfungsvorrichtung zum Abbremsen von beweglichen Möbelschubladen gezeigt.

Es ist daher Aufgabe der vorliegenden Erfindung, ein Möbel und ein Verfahren zum Festlegen eines Schubelementes zu schaffen, bei der hohe Haltekräfte bereitgestellt werden können.

Diese Aufgabe wird mit einem Möbel mit den Merkmalen des Anspruches 1 und einem Verfahren mit den Merkmalen des Anspruches 19 gelöst.

Die erfindungsgemäße Vorrichtung zum Festlegen eines Schubelementes umfasst einen Klemmmechanismus mit einer Aufnahme, in die ein stegförmiges Halteteil einfügbar ist, wobei an der Aufnahme ein selbsthemmender Klemmelement vorgesehen ist, mittels dem das Halteteil reibschlüssig gegen ein Herausziehen gesichert ist. Dadurch kann über den selbsthemmenden Klemmelement ein besonders stabiles Festlegen des Schubelementes erfolgen, insbesondere auch im Hinblick auf Anschlagtests, bei dem der Schubkasten im beladenen Zustand in die maximale Öffnungsposition bewegt wird. Der selbsthemmende Klemmelement des Klemmmechanismus sorgt für ein Festhalten des Halteteils derart, dass dieses nicht weiter in Öffnungsrichtung aus der Aufnahme herausgezogen werden kann. Ein Einfügen des Halteteils in die Aufnahme des Klemmmechanismus ist hingegen vergleichsweise einfach, da nur geringe Reibkräfte überwunden werden müssen, so dass die Montage einfach gestaltet werden kann. Zudem kann durch eine reibschlüssige Verbindung des Klemmelements eine stufenlose Fixierung des Halteteils bewirkt werden, was eine besonders genaue Positionierung des Schubelementes in Öffnungsrichtung ermöglicht.

Eine erfindungsgemäße reibschlüssige Verbindung unterscheidet sich von einer formschlüssigen Verbindung dadurch, dass die Haltekräfte durch Reibkräfte und nicht durch formschlüssige Anschlagselemente, wie Zähne oder Anschläge bereitgestellt werden. Dadurch kann bei einer reibschlüssigen Fixierung des Halteteils eine stufenlose Verstellung erhalten werden, die von Anschlagselementen unabhängig ist.

Das stegförmige Halteteil kann für die reibschlüssige Verbindung eine im Wesentlichen ebene Oberfläche aufweisen, die bereichsweise in Kontakt mit einer Kontaktfläche an dem Klemmelement steht. Das Halteteil kann streifenförmig, winkelförmig, U-förmig, als Hohlprofil oder mit anderen Geometrien hergestellt sein, insbesondere aus Metall, wobei für die reibschlüssige Verbindung ein Abschnitt eines Profils eingesetzt werden kann. Das Halteteil kann auch durch einen Abschnitt des Auszugsführungsprofils gebildet sein.

Vorzugsweise ist der Klemmelement als Klemmhebel ausgebildet und um eine Drehachse drehbar gelagert. Dabei kann der Klemmhebel in eine verriegelte Position vorgespannt sein, insbesondere über eine oder mehrere Federn bzw. über einen Kraftspeicher. Es ist auch möglich, dass das Klemmelement mindestens einen Klemmhebel aufweist, der durch Verbiegung bewegbar ist. Auch andere Klemmelemente, wie Keile oder Klemmelemente an Kurvenführungen können eingesetzt werden.

Gemäß einer bevorzugten Ausgestaltung der Erfindung sind Mittel zur Entriegelung des Klemmelements vorgesehen, mittels denen die reibschlüssige Verbindung des Klemmelements von dem Halteteil lösbar ist. Zur Entriegelung des Klemmelements kann ein linear bewegbarer Schieber vorgesehen sein. Alternativ kann ein schwenkbarer Hebel eingesetzt werden, um den Klemmelement in eine Entriegelungsposition zu bewegen.

Vorzugsweise liegt der Klemmelement über eine linienförmige Kontaktfläche an dem Halteteil an, die parallel zur Drehachse des Klemmelements verläuft. Die Kontaktfläche kann dabei kantenförmig, gerundet oder mit einer anderen Anlagekontur ausgebildet sein, um hohe Klemmkräfte bereitzustellen. Die hohen Klemmkräfte werden bei diesem Klemmsystem durch eine Kraftvervielfachung durch den Hebeleffekt erzeugt.

Das Halteteil ist stufenlos an dem Klemmmechanismus festlegbar, so dass der Schubkasten bei der Montage auf die Auszugsführung aufgesetzt und geringfügig eingeschoben wird, das Halteteil an dem Klemmmechanismus festgelegt ist, besitzt der Monteur die Sicherheit, dass der Schubkasten nicht versehentlich bei einem Herausziehen von der Auszugsführung in Öffnungsrichtung rutschen kann. Vielmehr wird der Klemmmechanismus aktiviert, sobald das Halteteil in der Aufnahme an dem Klemmelement vorbei geführt wird. Ein nachträgliches weiteres Einschieben des Schubkastens für eine stufenlose Verstellung ist dabei problemlos möglich.

Für eine besonders stabile Befestigung des Schubkastens können das Halteteil und die an dem Halteteil anliegende Kontaktfläche des Klemmelements aus Metall hergestellt sein, beispielsweise aus einem Stahlblech. Anders als Metall fließt Kunststoff, so dass nur geringere Kräfte über den Klemmmechanismus aufgenommen werden können, wobei der Einsatz von Kunststoffen, insbesondere verstärkten Kunststoffen, durchaus möglich ist.

Vorzugsweise ist die Drehachse des Klemmelements in Einführrichtung vor einer Kontaktfläche des Klemmelements an dem Halteteil angeordnet. Dadurch wird eine Selbsthemmung bewirkt, wobei in der montierten Position ein Winkel zwischen der Kontaktfläche des Klemmelements zur Drehachse in einem Winkel zur Längsrichtung des Halteteils zwischen 55 und 89°, insbesondere 70° bis 85°, angeordnet sein kann. Durch die Winkelstellung des Klemmelements oder Klemmhebels ist bei dem Klemmsystem die Freilaufrichtung und die Sperrrichtung definiert. Wenn das Halteteil in Sperrrichtung belastet wird, tritt ein selbstverstärkender Effekt auf, so dass bei erhöhter Belastung des Halteteils in Sperrrichtung die Klemmkraft ebenfalls steigt.

Für eine einfache Montage kann die Aufnahme an einem Befestigungsteil ausgebildet sein, an dem der Klemmhebel drehbar gelagert ist. Dann kann der Klemmhebel mit der Aufnahme als Einheit an der Schiene oder dem Schubkasten vormontiert werden. Vorzugsweise ist das Befestigungsteil verschiebbar an oder in einem Gehäuse gelagert. Dadurch kann das Befestigungsteil über Mittel zur Seitenverstellung relativ zu dem Gehäuse bewegt werden, so dass eine exakte Ausrichtung des Schubkastens auch senkrecht zur Bewegungsrichtung der Auszugsführung in horizontale Richtung möglich ist. Es kann auch eine Höhenverstellung und/oder eine Tiefenverstellung vorgesehen sein.

Die Erfindung wird nachfolgend anhand von zwei Ausführungsbeispielen mit Bezug auf die beigerügten Zeichnungen näher erläutert. Es zeigen:
- Figur 1: eine perspektivische Ansicht eines Möbels mit einem Schubkasten;
- Figur 2: eine perspektivische Ansicht einer Vorrichtung zum Festlegen eines Schubelementes ohne Schubkasten;
- Figur 3: eine perspektivische Explosionsdarstellung der Vorrichtung der Figur 2;
- Figur 4: eine Draufsicht auf die Vorrichtung der Figur 2 als Horizontalschnitt
- Figur 5: eine Ansicht einer modifizierten Vorrichtung zur Festlegung eines Schubelementes ohne Gehäuse, und
- Figur 6: eine Ansicht der Vorrichtung der Figur 5 bei der Entriegelung.

Ein Möbel 1 umfasst einen Möbelkorpus 2, an dem an den Seitenwänden eine oder mehrere Auszugsführungen 3 fixiert sind, die mindestens eine verfahrbare Schiene 5 aufweisen. Ein Schubkasten 4 ist an zwei solchen Schienen 5 verfahrbar gehalten, wobei hierfür an jeder Schiene 5 eine Vorrichtung 10 zur Festlegung des Schubkastens an der Schiene 5 vorgesehen ist, wie dies aus der Unteransicht der Figur 2 erkennbar ist. An einem Boden 7 des Schubkastens 4 ist eine erste Vorrichtung 10 und eine zweite Vorrichtung 10 zum Festlegen des Schubkatsens an jeweils einer Schiene 5 fixiert. Jede Vorrichtung 10 umfasst dabei ein Gehäuse 15, das an einer Frontblende 6 und/oder dem Boden 7 des Schubkastens 4 festgelegt ist. Zumindest eine der Vorrichtungen 10 weist dabei eine Seiten, Höhen- oder Tiefenverstellung auf, um die Frontblende 6 in horizontale Richtung senkrecht zur Auszugsrichtung zu positionieren.

In der Detailansicht der Figuren 2, 3 und 4 ist die Vorrichtung 10 mit dem Gehäuse 15 gezeigt. Das Gehäuse 15 ist über Befestigungsmittel an Öffnungen 16 an der Unterseite des Schubkastens 4 fixiert, wobei eine Aufnahme 20 zum Einfügen eines Halteteils 12 vorgesehen ist. Das Halteteil 12 ist an der Schiene 5 der Auszugsführung 3 gehalten. Dabei kann das stegförmige Halteteil 12 wahlweise eine integral ausgebildete Lasche 9 an der Schiene 5 sein, oder als mindestens ein weiteres Bauteil an der Schiene 5 fixiert sein oder das Halteteil 12 ist ein Teil des Schienenprofils der Schiene 5.. An dem stegförmigen Halteteil 12 kann eine Einrichtung zur Tiefenverstellung vorgesehen sein, um die Einstecktiefe des Halteteils 12 in die Aufnahme 20 einzustellen. Optional kann auf eine solche Einrichtung zur Tiefenverstellung auch verzichtet werden.

Für die Montage wird der Schubkasten 4 auf die beiden Schienen 5 der zwei Auszugsführungen 3 aufgesetzt und in die Schließposition eingeschoben. Dabei wird an gegenüberliegenden Seiten jeweils ein stegförmiges Halteteil 12 in die Aufnahme 20 der Vorrichtung 10 eingeschoben und über einen Klemmmechanismus fixiert, der das Halteteil 12 klemmend und reibschlüssig gegen ein Herausziehen sichert.

In Figur 4 ist die Vorrichtung 10 bei der Montage des Halteteils 12 gezeigt, das in die Aufnahme an dem Gehäuse 15 eingefügt wird. Neben dem Halteteil 12 ist ein linear verfahrbarer Steg 28 vorgesehen, der mit einem Schieber 17 verbunden ist, der über eine Feder 32 in eine Ausgangsposition vorgespannt ist. Die Feder 32 ist dabei einerseits am Schieber 17 und andererseits an einem Anschlag 33 an der Lasche 9 abgestützt.

Wie in Figur 4 gezeigt ist, wird für die Montage das stegförmige Halteteil 12 in die Aufnahme 20 eingeschoben und dort gegen ein Herausziehen gesichert. Hierfür ist an der Aufnahme 20 ein Klemmmechanismus vorgesehen, der einen um eine Achse 24 drehbar gelagerten Klemmhebel 25 aufweist. Der Klemmhebel 25 weist dabei eine Kontaktfläche 26 auf, die kraftschlüssig gegen eine Seitenfläche des Halteteils 12 anlegbar ist. Auf der gegenüberliegenden Seite ist das Halteteil 12 durch eine Seitenwand 22 abgestützt, die an einem plattenförmigen Befestigungsteil 23 ausgebildet ist, an dem auch der Klemmhebel 25 drehbar gelagert ist. Der Klemmhebel 25 weist eine integral ausgebildete Feder 30 auf, die an einem Anschlag 27 anliegt, um den Klemmhebel 25 in die verriegelnde Position vorzuspannen. Beim Einführen des Halteteils 12 wird der Hebel 25 gegen die Kraft der Feder 30 verschwenkt.

Der Klemmhebel 25 ist aus einem gebogenen Metallblech hergestellt, das einen Abschnitt des plattenförmigen Befestigungsteils 23 U-förmig umgreift. Am Boden des U's ist dabei die Kontaktfläche ausgebildet, die als linienförmige Kontaktfläche 26 an dem Halteteil 12 anliegt.

Zum Lösen der Klemmwirkung kann der Haltesteg 28 über den Schieber 17 gegen die Kraft der Feder 32 in die Aufnahme 20 eingeschoben werden, wodurch der Klemmhebel 25 in Figur 4 gegen den Uhrzeigersinn gedrückt wird und sich somit von dem Halteteil 12 abhebt. In dieser Position kann dann das Halteteil 12 aus der Aufnahme 20 zerstörungsfrei herausgezogen werden.

In Figur 5 ist eine modifizierte Vorrichtung 10' zur Festlegung eines Schubkastens an einer Schiene 5 einer Auszugsführung gezeigt, bei der das Gehäuse 15 ausgeblendet wurde. In die Aufnahme 20 ist wie bei dem vorangegangenen Ausführungsbeispiel ein stegförmiges Halteteil 12 eingefügt und dort über den Klemmhebel 25 kraftschlüssig festgelegt, wobei die Mittel zur Entriegelung nicht durch einen linear verfahrbaren Schieber 17, sondern einen verschwenkbaren Hebel 17' gebildet sind. Wie die Ansicht der Figur 6 zeigt, kann der Hebel 17' verschwenkt werden, und dadurch den Klemmhebel 25 in eine Entriegelungsposition bewegen. Dadurch kann das Halteteil 12 aus der Aufnahme 20 heraus bewegt werden und der Schubkasten von der Auszugsführung 5 gelöst werden. Der Hebel 17' steht dabei in Verbindung mit einem Entriegelungselement 28', das den Klemmhebel 25 entsprechend bewegt.

Im Übrigen ist dieses Ausführungsbeispiel wie das erste Ausführungsbeispiel ausgebildet.

Bei den Vorrichtungen 10 ist eine Einrichtung 18 zur Seiten-, Höhen- oder Tiefenverstellung vorgesehen, um das Fugenbild anzupassen.

Die Einrichtung zur Seitenverstellung kann beispielsweise eine Rändelmutter aufweisen, die in eine Aufnahme 35 eingreift und durch Drehen bewirkt, dass das Gehäuse 15 relativ zu der Aufnahme 20 in horizontale Richtung seitlich bewegt wird.

Bei dem dargestellten Ausführungsbeispiel besteht sowohl der Klemmhebel 25 als auch das Befestigungsteil 23 aus Metall, insbesondere einem Stahlblech. Dadurch können besonders hohe Haltekräfte auf das ebenfalls metallische Halteteil 12 aufgebracht werden.

### Bezugszeichenliste

- 1: Möbel
- 2: Möbelkorpus
- 3: Auszugsführung
- 4: Schubkasten
- 5: Schiene
- 6: Frontblende
- 7: Boden
- 9: Lasche
- 10: Vorrichtung
- 12: Halteteil
- 15: Gehäuse
- 16: Öffnungen
- 17: Schieber
- 17': Hebel
- 20: Aufnahme
- 22: Seitenwand
- 23: Befestigungsteil
- 24: Drehachse
- 25: Klemmelement
- 26: Kontaktfläche
- 27: Anschlag
- 28: Haltesteg
- 28': Entriegelungselement
- 30: Feder
- 32: Feder
- 33: Anschlag
- 35: Aufnahme

## Patentansprüche

1. Möbel (1) mit einem Schubkasten (4), einer Auszugsführung (3) und einer Vorrichtung zum Festlegen des Schubkastens (4) an einer verfahrbaren Schiene (5) der Auszugsführung (3), wobei das Möbel (1) einen Möbelkorpus (2) umfasst, an dessen Seitenwänden die Auszugsführung (3) fixiert ist, wobei die Vorrichtung einen Klemmmechanismus mit einer Aufnahme (20) aufweist, in die ein stegförmiges Halteteil (12) einfügbar ist, **dadurch gekennzeichnet, dass** an der Aufnahme (20) ein selbsthemmendes Klemmelement (25) vorgesehen ist, mittels dem das Halteteil (12) reibschlüssig gegen ein Herausziehen gesichert ist und wenigstens eine Verstellvorrichtung vorgesehen ist, die den Schubkasten (4) relativ zur Auszugsführung (3) in wenigstens eine Raumrichtung verstellt.

2. Möbel nach Anspruch 1, **dadurch gekennzeichnet, dass** das Klemmelement (25) als Klemmhebel (25) ausgeführt ist und um eine Drehachse (24) drehbar gelagert ist.

3. Möbel nach Anspruch 1 oder 2, **dadurch gekennzeichnet, dass** das Klemmelement (25) in die verriegelte Position vorgespannt ist.

4. Möbel nach Anspruch 3, **dadurch gekennzeichnet, dass** das Klemmelement (25) durch eine integral ausgebildete Feder (30) in die verriegelte Position vorgespannt ist.

5. Möbel nach einem der vorhergehenden Ansprüche, **dadurch gekennzeichnet, dass** Mittel (28) zur Entriegelung des Klemmelements (25) vorgesehen sind, mittels denen die reibschlüssige Verbindung des Klemmelements (25) von dem Halteteil (12) lösbar ist.

6. Möbel nach Anspruch 5, **dadurch gekennzeichnet, dass** die Mittel (28, 28') zur Entriegelung des Klemmelements (25) in die Aufnahme (20) einführbar sind, um das Klemmelement (25) zu verschwenken.

7. Möbel nach Anspruch 6, **dadurch gekennzeichnet, dass** die Mittel (28, 28') zur Entriegelung durch einen linear geführten Schieber (17) oder einen verschwenkbaren Hebel (17') bewegbar sind.

8. Möbel nach einem der vorhergehenden Ansprüche 2 bis 7, **dadurch gekennzeichnet, dass** das Klemmelement (25) über einen linienförmigen Kontaktbereich (26) an dem Halteteil (12) anliegt, der parallel zur Drehachse (24) des Klemmelements (25) verläuft.

9. Möbel nach einem der vorhergehenden Ansprüche, **dadurch gekennzeichnet, dass** das Halteteil (12) stufenlos an dem Klemmmechanismus festlegbar ist.

10. Möbel nach einem der vorhergehenden Ansprüche, **dadurch gekennzeichnet, dass** die an dem Halteteil (12) anliegende Oberfläche des Klemmelements (25) sowie das Halteteil (12) aus Metall hergestellt sind.

11. Möbel nach einem der vorhergehenden Ansprüche 2 bis 7, **dadurch gekennzeichnet, dass** die Drehachse (24) des Klemmelements (25) in Einführrichtung vor einem linienförmigen Kontaktbereich (26) des Klemmelements (25) an dem Halteteil (12) angeordnet ist.

12. Möbel nach einem der vorhergehenden Ansprüche, **dadurch gekennzeichnet, dass** die Aufnahme (20) an einem Befestigungsteil (23) ausgebildet ist, an dem das Klemmelement (25) drehbar gelagert ist.

13. Möbel nach Anspruch 12, **dadurch gekennzeichnet, dass** das Befestigungsteil (23) verschiebbar an oder in einem Gehäuse (15) gelagert ist.

14. Möbel nach Anspruch 13, **dadurch gekennzeichnet, dass** das Befestigungsteil (23) über Mittel zur Seitenverstellung relativ zu dem Gehäuse (15) bewegbar ist.

15. Möbel nach einem der vorhergehenden Ansprüche, **dadurch gekennzeichnet, dass** an dem Halteteil (12) eine Einrichtung zur Tiefenverstellung vorgesehen sein, um die Einstecktiefe des Halteteils (12) in die Aufnahme (20) einzustellen.

16. Möbel nach einem der vorhergehenden Ansprüche, **dadurch gekennzeichnet, dass** das Klemmelement (25) mindestens einen Klemmhebel aufweist, der durch Verbiegung bewegbar ist.

17. Möbel nach einem der vorhergehenden Ansprüche, **dadurch gekennzeichnet, dass** das ein Befestigungsteil (23) vorgesehen ist, an dem das Klemmelement (25) mittelbar oder unmittelbar angeordnet ist oder das Klemmelement (25) mit dem Befestigungsteil (23) einstückig ausgeführt ist.

18. Möbel nach einem der vorhergehenden Ansprüche, **dadurch gekennzeichnet, dass** das Haltetei;1 (12) oder der Klemmmechanismus am frontseitigen Bereich des Schubkastens (4) angeordnet ist.

19. Verfahren zum Festlegen eines Schubkastens (4) an einer verfahrbaren Schiene (5) einer Auszugsführung (3), die an den Seitenwänden eines Möbelkorpus (2) fixiert ist, mit einem Klemmmechanismus mit einer Aufnahme (20), in die ein stegförmiges Halteteil (12) einfügbar ist, wobei an der Aufnahme (20) ein selbsthemmendes Klemmelement (25) vorgesehen ist, mittels dem das Halteteil (12) reibschlüssig gegen ein Herausziehen gesichert ist, **dadurch gekennzeichnet, dass** durch das Einschieben eines Elements zwischen dem Halteteil (12) und dem Klemmelement (25) die reibschlüssige Verbindung aufgehoben wird und das Halteteil (12) von dem Klemmmechanismus trennbar ist.

## Claims

1. A piece of furniture comprising a drawer (4), a pullout guide (3) and a device for fixing the drawer (4), to a movable rail (5) of the pull-out guide (3), said item of furniture (1) comprising a furniture body 2) at the side walls of which the pullout guide (3) is fixed, whereby the device comprises a clamping mechanism with a receptacle (20), into which a web-shaped holding part (12) can be inserted, **characterized in that** a self-locking clamping element (25) is provided on the receptacle (20), by means of which the holding part (12) is secured in a force-locked manner against pulling out, and at least one adjusting device is provided, which adjusts the drawer (4) relative to the pull-out guide (3) in at least one spatial direction.

2. A piece of furniture according to claim 1, **characterized in that** the clamping element (25) is formed as a clamping lever (25) and is rotatably mounted about a pivot (24).

3. A piece of furniture according to claim 1 or 2, **characterized in that** the clamping element (25) is pretensioned into the locked position.

4. A piece of furniture according to claim 3, **characterized in that** the clamping element (25) is pretensioned into the locked position by an integrally formed spring (30).

5. A piece of furniture according to one of the preceding claims, **characterized in that** means (28) for unlocking the clamping element (25) are provided, by means of which the force-locked connection of the clamping element (25) can be released from the holding part (12).

6. A piece of furniture according to claim 5, **characterized in that** the means (28, 28') for unlocking the clamping element (25) can be inserted into the receptacle (20) in order to pivot the clamping element (25).

7. A piece of furniture according to claim 6, **characterized in that** the means (28, 28') for unlocking can be moved by a linearly guided slide (17) or a pivotable lever (17').

8. A piece of furniture according to one of the preceding claims 2 to 7, **characterized in that** the clamping element (25) rests via a linear contact surface (26) against the holding part (12), which extends parallel to the pivot (24) of the clamping element (25).

9. A piece of furniture according to one of the preceding claims, **characterized in that** the holding part (12) can be secured in a stepless manner on the clamping mechanism.

10. A piece of furniture according to one of the preceding claims, **characterized in that** the surface of the clamping element (25) resting against the holding part (12) and the holding part (12) are made of metal.

11. A piece of furniture according to one of the preceding claims 2 to 7, **characterized in that** the pivot (24) of the clamping element (25) is arranged in the insertion direction in front of a linear contact region (26) of the clamping element (25) on the holding part (12).

12. A piece of furniture according to one of the preceding claims, **characterized in that** the receptacle (20) is formed on a fastening part (23) on which the clamping element (25) is rotatably mounted.

13. A piece of furniture according to claim 12, **characterized in that** the fastening part (23) is displaceably mounted on or in a housing (15).

14. A piece of furniture according to claim 13, **characterized in that** the fastening part (23) is movable relative to the housing (15) via means for lateral adjustment.

15. A piece of furniture according to one of the preceding claims, **characterized in that** a device for depth adjustment can be provided on the holding part (12) in order to adjust the insertion depth of the holding part (12) into the receptacle (20).

16. A piece of furniture according to one of the preceding claims, **characterized in that** the clamping element (25) comprises at least one clamping lever which can be moved by bending.

17. A piece of furniture according to one of the preceding claims, **characterized in that** a fastening part (23) is provided on which the clamping element (25) is arranged indirectly or directly, or the clamping element (25) is formed integrally with the fastening part (23).

18. A piece of furniture according to one of the preceding claims, **characterized in that** the holding part (12) or the clamping mechanism is arranged on the front region of the drawer (4).

19. A method for fixing a drawer (4) to a rail (5) of a pull-out guide (3), said pullout guide being fixed to the side walls of a furniture body (2), comprising a clamping mechanism with a receptacle (20), into which a webshaped holding part (12) can be inserted, wherein a self-locking clamping element (25) is provided on the receptacle (20), by means of which the holding part (12) is secured in a force-locked manner against pulling out, **characterized in that** the frictionally engaged connection is terminated by inserting an element between the holding part (12) and the clamping element (25), and the holding part (12) can be separated from the clamping mechanism.

## Revendications

1. Meuble (1) comportant un tiroir (4), un guide d'extraction (3) et un dispositif pour immobiliser le tiroir (4) à un rail mobile (5) du guide d'extraction (3),
le meuble (1) ayant un corps de meuble (2) dont les parois latérales portent le guide d'extraction (3),
le dispositif comportant un mécanisme de serrage muni d'un logement (20) dans lequel s'introduit une pièce de maintien (12) en forme de tige, meuble **caractérisé en ce que**
le logement (20) est muni d'un élément de serrage (25) auto-serrant, retenant la pièce de maintien (12) contre l'extraction par une liaison par frottements et au moins un dispositif de déplacement qui déplace le tiroir (4) par rapport au guide d'extraction (3) dans au moins une direction de l'espace.

2. Meuble selon la revendication 1,
**caractérisé en ce que**
l'élément de serrage (25) est réalisé sous la forme d'un levier de serrage (25) monté pivotant autour d'un axe de rotation (24).

3. Meuble selon la revendication 1 ou 2,
**caractérisé en ce que**
l'élément de serrage (25) est précontraint dans la position verrouillée.

4. Meuble selon la revendication 3,
**caractérisé en ce que**
l'élément de serrage (25) est précontraint dans la position verrouillée par un ressort (30) réalisé de façon intégrale.

5. Meuble selon l'une des revendications précédentes,
**caractérisé en ce qu'**il comporte
des moyens (28) pour déverrouiller l'élément de serrage (25) à l'aide desquels on libère la liaison par frottements de l'élément de serrage (25) par rapport à la pièce de maintien (12).

6. Meuble selon la revendication 5,
**caractérisé en ce que**
les moyens (28, 28') pour déverrouiller l'élément de serrage (25) s'introduisent dans le logement (20) pour basculer l'élément de serrage (25).

7. Meuble selon la revendication 6,
**caractérisé en ce que**
des moyens (28, 28') pour déverrouiller sont déplacés par un coulisseau (17) à guidage linéaire ou par un levier pivotant (17').

8. Meuble selon l'une des revendication 2 à 7,
**caractérisé en ce que**
l'élément de serrage (25) est appliqué par une zone de contact (26) linéaire contre la pièce de maintien (12), qui est parallèle à l'axe de rotation (24) de l'élément de serrage (25).

9. Meuble selon l'une des revendications précédentes,
**caractérisé en ce que**
la pièce de maintien (12) s'immobilise de façon continue contre le mécanisme de serrage.

10. Meuble selon l'une des revendications précédentes,
**caractérisé en ce que**
la surface de l'élément de serrage (25) appliquée contre la pièce de maintien (12) ainsi que la pièce de maintien (12) sont réalisées en métal.

11. Meuble selon l'une des revendications précédentes 2 à 7,
**caractérisé en ce que**
l'axe de rotation (24) de l'élément de serrage (25) est situé en avant de la zone de contact de forme linéaire (26) de l'élément de serrage (25) à la pièce de maintien (12) selon la direction d'introduction.

12. Meuble selon l'une des revendications précédentes,
**caractérisé en ce que**
le logement (20) est réalisé dans une pièce de fixation (23) portant de manière pivotante l'élément de serrage (25).

13. Meuble selon la revendication 12,
**caractérisé en ce que**
la pièce de fixation (23) est montée coulissante sur ou dans un boîtier (15).

14. Meuble selon la revendication 13,
**caractérisé en ce que**
la pièce de fixation (23) est mobile par rapport au boîtier (15) par l'intermédiaire d'un déplacement latéral.

15. Meuble selon l'une des revendications précédentes,
**caractérisé en ce que**
la pièce de maintien (12) comporte une installation de réglage en profondeur pour régler la profondeur d'engagement de la pièce de maintien (12) dans le logement (20).

16. Meuble selon l'une des revendications précédentes,
**caractérisé en ce que**
l'élément de serrage (25) comporte au moins un levier de serrage qui est rendu mobile par flexion.

17. Meuble selon l'une des revendications précédentes,
**caractérisé en ce qu'**
il est prévu une pièce de fixation (23) munie directement ou indirectement de l'élément de serrage (25) ou la pièce de fixation (23) est réalisée en une seule pièce avec l'élément de serrage (25).

18. Meuble selon l'une des revendications précédentes,
**caractérisé en ce que**
la pièce de maintien (12) ou le mécanisme de serrage sont dans la zone frontale du tiroir (4).

19. Procédé d'immobilisation d'un tiroir (4) à un rail mobile (5) d'un guide d'extraction (3), fixé aux parois latérales d'un corps de meuble (2), comprenant un mécanisme de serrage muni d'un logement (20) dans lequel s'introduit une pièce de maintien (12) en forme de tige,
le logement (20) étant muni d'un élément de serrage (25) autoserrant, immobilisant la pièce de maintien (12) contre l'extraction, par une liaison par frottements,
**caractérisé en ce qu'**
en engageant un élément entre la pièce de maintien (12) et l'élément de serrage (25) on neutralise la liaison par frottements et on sépare la pièce de maintien (12) par rapport au mécanisme de serrage.
